# EUROPÄISCHE PATENTSCHRIFT

(11) **EP 1 840 857 B1**
(45) Veröffentlichungstag und Bekanntmachung des Hinweises auf die Patenterteilung: **26.05.2010**
(21) Anmeldenummer: 06111789.1
(22) Anmeldetag: 28.03.2006
(51) Int. Cl.: G08G 1/09

(54) **Verfahren zur Rundfunk-Übertragung von Verkehrsmeldungen und Rundfunkempfänger**
Method for broadcasting traffic messages and broadcast receiver
Procédé pour la radiodiffusion de signalements de trafic et récepteur de radiodiffusion

(43) Veröffentlichungstag der Anmeldung: 03.10.2007
(73) Patentinhaber: ROBERT BOSCH GMBH, 70442 Stuttgart (DE)
(72) Erfinder: Duckeck, Ralf, 31137 Hildesheim (DE)

(56) Entgegenhaltungen:
- EP-A- 0 818 898
- DE-A1- 19 905 893

## Beschreibung

### Stand der Technik

Die Erfindung geht von einem Verfahren zur Rundfunk-Übertragung von Verkehrsmeldungen und einem Rundfunkempfänger nach der Gattung der unabhängigen Patentansprüche aus.

In DE 35 36 820 C2 sowie den ISO-Normen 14819-1, -2 und -3 ist ein gattungsgemäßes Verfahren zur Rundfunkübertragung von codierten Verkehrsmeldungen angegeben. Das dort beschriebene TMC-(Traffic Message Channel-) Verfahren verfolgt den Ansatz, übliche Verkehrsmeldungen in ihre elementaren Bestandteile, nämlich insbesondere den Ort eines Ereignisses (location), die Fahrtrichtung (direction), die Ausdehnung des Ereignisses und das eigentliche Ereignis (event) zu zerlegen, diese Bestandteile zu katalogisieren und den katalogisierten Bestandteilen der Verkehrsmeldungen entsprechende vorgegebene Codes zuzuordnen. Statt der eigentlichen Verkehrsmeldungen werden dann nur die entsprechend der zu übertragenden Meldung zusammengestellten Codes übertragen. Beispielsweise werden besonders wichtige Punkte entlang wichtiger Verkehrswege, also etwa Ein- und Ausfahrten, Tankstellen, Rastplätze usw. entlang von Autobahnen sogenannte Ortscodes (location codes) zugeordnet. In einer Ortstabelle (location table) sind diesen Ortscodes jeweils Ortsnamen sowie auch Hinweise auf dem betrachteten Ort im Streckenverlauf vorhergehende und nachfolgende Orte bzw. deren Ortscodes angegeben. Durch Übertragung eines solchen Ortscodes und einer Fahrtrichtung ist somit der Ort eines verkehrsrelevanten Ereignisses auf einen Streckenabschnitt zwischen zwei codierten Orten und eine bestimmte Fahrtrichtung festgelegt. Um für die Ortscodes nur einen begrenzten Adressraum zur Verfügung stellen zu müssen, sind für verschiedene Länder verschiedene Ortstabellen vorgesehen, wobei eine bestimmte länderspezifische Ortstabelle über eine zugeordnete Ortstabellen-Nummer (location table number, LTN) identifizierbar ist.

Im Rundfunkgerät werden die übertragenen Codes anhand von dort gespeicherten Dekodiertabellen entsprechenden Meldungsbestandteilen zugeordnet und anschließend auf dem Display angezeigt oder mittels einer Sprachsynthese in gesprochene Meldungen umgesetzt und über die angeschlossenen Lautsprecher ausgegeben.

Diese TMC-Verkehrsmeldungen werden beispielsweise mittels des sogenannten Radio-DatenSystems (RDS), welches beispielsweise in DIN/EN 50 067 spezifiziert ist, unhörbar neben einem Hörfunkprogramm über eine Rundfunkfrequenz übertragen.

RDS-TMC ist derzeit in zwei Varianten europaweit implementiert. Zum einen als kostenloser Dienst, der in weiten Teilen Europas empfangbar ist, zum anderen als Bezahldienst (Pay-TMC oder Conditional Access (CA)), der u. A. in Frankreich, Großbritannien und zum Teil in Deutschland abgeboten wird. Dieser Dienst wird häufig von privaten Diensteanbietern zur Verfügung gestellt und erfordert spezielle Software in den Empfängern, damit diese die verschlüsselten Verkehrsmeldungen dekodieren können. Die Anbieter verlangen dazu, dass für jedes Gerät, das CA dekodieren können soll, eine bestimmte Gebühr von den Endgeräteherstellem an die Anbieter entrichtet wird.

Die DE 199 05 893 A1 schlägt eine Möglichkeit vor, erweiterte RDS-TMC-Verkehrsmeldungen zu übertragen. Dabei wird der eigentlichen Meldung ein Header vorangestellt, der Hinweise auf mögliche Ergänzungen zur eigentlichen Hauptmeldung enthält. In diesem Header kann auch auf eine Verschlüsselung der eigentlichen Meldungen hingewiesen werden.

Die EP 0 818 898 A2 beschreibt ein Verfahren zur Selektion von digital kodierten Verkehrsmeldungen. Dabei ist jeder Verkehrsmeldung eine den Grad der jeweiligen Verkehrsstörung kennzeichnende Priorität zugeordnet. In Abhängigkeit von einer Anzahl empfangener Verkehrsmeldungen werden auszugebende Verkehrsmeldungen nach der Priorität selektiert.

### Aufgabe und Vorteile der Erfindung

Da ein Teil der Informationen zu TMC kostenlos von der Polizei als sicherheitsrelevanter Dienst zur Verfügung gestellt wird, steht nun insbesondere von Seiten der europäischen Verkehrsministerien die Forderung im Raum, dass zukünftig auch CA-Anbieter bestimmte Meldungen kostenlos an die Endgeräte und Nutzer übertragen bzw. zur Verfügung stellen sollen. Da dies zur Zeit systembedingt noch nicht möglich ist - es gibt entweder kostenlosen TMC oder CA, jedoch keine Mischung aus beiden - muss dazu eine Lösung gefunden werden.

Eine an sich nahe liegende und von den CA-Anbietern bevorzugte Lösung bestünde darin, dass die Ministerien nur alle Endgerätehersteller verpflichten müssen, CA in ihren Geräten anzubieten. Damit könnten alle Endgeräte sämtliche und damit auch die oben genannten CA-TMC-Verkehrsmeldungen empfangen und dekodieren. Das würde allerdings bedeuten, dass die Endgerätehersteller auch automatisch für alle Endgeräte Lizenzen an die CA-Anbieter bezahlen müssten. Diese Lösung ist jedoch aus Sicht der Endgerätehersteller wie auch der Nutzer, die den Aufpreis für CA-Fähigkeit der Endgeräte letztlich bezahlen müssten, nicht akzeptabel.

Die vorliegende Erfindung löst die obige Aufgabe mit einem abweichenden Ansatz.

Der Kern ist dabei darin zu sehen, dass innerhalb eines Übertragungskanals, der zur Übertragung von Conditional Access-Informationen, die üblicherweise verschlüsselt sind, zusätzlich allgemein zugängliche unverschlüsselte Informationen zu übertragen. Der Empfänger ist dabei dazu ausgebildet, in der Menge der eingehenden Informationen bzw. Meldungen diejenigen zu erkennen, die unverschlüsselt übertragen werden und diese sodann gezielt auszuwerten, während verschlüsselte Meldungen ignoriert werden.

Vorzugsweise greift der Empfänger dabei zur Erkennung von unverschlüsselten Meldungen auf nicht verschlüsselte Meldungsbestandteile zu, die einen direkten oder indirekten Hinweis darauf enthalten, ob es sich bei den aktuell eingehenden Meldungen um verschlüsselte oder unverschlüsselte Meldungen handelt.

Einen indirekten Hinweis bieten im Falle von TMC-Verkehrsmeldungen beispielsweise die Ereigniscodes, da nämlich im Standard jedem katalogisierten Verkehrsereignis eine von mehreren möglichen Dringlichkeiten zugeordnet ist. Im Falle von TMC-Verkehrsmeldungen wird hier vorgeschlagen, als besonders dringlich (x-urgent) katalogisierte Meldungen, wie Informationen über Falschfahrer auf Autobahnen, grundsätzlich unverschlüsselt zu übertragen. Der Empfänger kann dann durch Analyse des Ereigniscodes feststellen, ob es sich um eine Meldung besonders hoher Dringlichkeit handelt oder nicht und für den Fall, dass eine besonders dringende Meldung vorliegt, davon ausgehen, dass diese unverschlüsselt übertragen worden ist.

Da beim aktuell in Betrieb befindlichen CA-RDS-TMC nur die Ortscodes für Verkehrsereignisse verschlüsselt übertragen werden, können im Falle besonderes dringlicher Meldungen, also solcher mit einem entsprechenden Ereignis-Code, der als besonders dringlich katalogisiert ist, die übertragenen Ortscodes ohne weitere Entschlüsselung verwendet werden. Im Falle verschlüsselter Ortscodes hingegen werden diese und die zugehörigen weiteren Meldungsbestandteile ignoriert, da die Weiterverwendung verschlüsselter Ortscodes ohne Entschlüsselung zu Fehlmeldungen führen würde.

### Detaillierte Beschreibung eines bevorzugten Ausführungsbeispiels

Die Erfindung wird nachfolgend am Beispiel von RDS-TMC-Verkehrsmeldungen beschrieben. Grundsätzlich lässt sich die Erfindung jedoch auch auf andere Rundfunküberiragungsstandards, wie etwa digitalen Rundfunk (DAB - digital audio broadcasting, DMB - digital multimedia broadcasting, DVB - digital video broadcasting u.a.) oder auch andere Übertragungsverfahren wie etwa Mobilfunkübertragung (GSM - global system for mobile communication, UMTS u.a.) und andere übertragen.

Der Aufbau des Radio-Daten-Signals, nachfolgend RDS-Signals, sowie der damit übertragenen codierten TMC-Verkehrsmeldungen wird nachfolgend anhand Figur 1 näher erläutert.

Das RDS-Signal 1 setzt sich aus einer Aneinanderreihung von Datenblöcken 10, die auch als Gruppen bezeichnet werden, zusammen. Jede Gruppe 10 besteht dabei aus vier Blöcken 11, 12, 13, 14 zu je 26 Bit, wobei davon jeweils die ersten 16 Bit 15 für die eigentlichen Nutzdaten zur Verfügung stehen , während die verbleibenden 10 Bit 16 der Übertragung von Redundanz-Informationen zur Fehlererkennung und -korrektur (Checkword) und der Synchronisation des Empfängers (Offset) dienen. Zur Übertragung unterschiedlicher Informationsarten sind dabei verschiedene Gruppentypen vorgesehen. Zur Kennzeichnung des jeweiligen Gruppentyps ist eine Gruppentypkennung (group type code, GT) 21 vorgesehen, die die ersten vier Bit X15, X14, X13 und X12 des zweiten Blocks einer jeden Gruppe umfasst. Ferner ist ein Versionsbit (B0) 22, das fünfte Bit X11 der zweiten Gruppe, vorgesehen. Die Kombination 20 aus Gruppentypkennung und Versionsbit BO dient der Kennzeichnung eines Gruppentyps im engeren Sinne. Ein besonders wichtiges Datum des RDS-Signals, das aus diesem Grund auch in jeder Gruppe im ersten Block übertragen wird, ist der Programm-Identifikations-Code (PI) 15. Dieser dient der eindeutigen Identifizierung eines bestimmten Rundfunkprogramms und umfasst dazu eine Länderkennung, welche den Standort des Senders angibt und die eigentliche Programmkennung, welche ein bestimmtes Rundfunkprogramm, wie z.B. das dritte Programm des Süd-Westdeutschen-Rundfunks (SWR) bezeichnet. Eine detaillierte Beschreibung des Radio Daten Systems (RDS) findet sich beispielsweise in DIN EN 50 067.

In Figur 1 ist beispielhaft eine Gruppe des Typs 8A, also mit GT 8, Version A, dargestellt. Diese Gruppe dient der Übertragung von codierten TMC-Verkehrsmeldungen gemäß dem erwähnten Standard ISO 14819-1, -2, -3. Die wesentlichen Bestandteile einer solchen TMC-Verkehrsmeldung sind dabei
- der Ort des Geschehens, location 31, für den die 16 Bit Z15-ZO des letzten Blocks zu Verfügung stehen,
- die Art des Verkehrsereignisses, event 32, z.B. Stau, zähfließender Verkehr, Sperrung usw., zu dessen Codierung die letzten 11 Bit des dritten Blocks reserviert sind,
- die Ausdehnung des Ereignisses, extent 33, gemessen in der Zahl von locations, über die sich das Ereignis bzw. die daraus resultierende Verkehrsstörung erstreckt, umfassend die Bits Y13, Y12 und Y11 des dritten Blocks sowie
- ein Bit Y14 des dritten Blocks zur Codierung der Fahrtrichtung (+/-) 34.

Das Beispiel der Figur 1 zeigt eine so genannte Einsequenz-Meldung, also eine Verkehrsmeldung, die mit einer einzigen Gruppe des RDS-Signals übertragen wird. Bei dieser weist das Bit 35 (F) den Wert "1" auf. Demgegenüber gibt es auch Mehrsequenzmeldungen für den Fall, dass die Kapazität einer einzelnen Gruppe 8A des RDS-Signals zu Übertragung einer Verkehrsmeldung nicht ausreicht. Zur Kennzeichnung solcher Mehrsequenzmeldungen ist das Bit 35 (F) auf den Wert "0" gesetzt. Eine detaillierte Beschreibung findet sich in den ISO 14819-1, -2 und -3. Daneben gibt es auch Mehrsequenz-Meldungen, die beispielsweise in ISO 14819-1, -2, -3 erläutert sind.

Da in Gruppen des Typs 8A auch andere Informationen als die eigentlichen TMC-Verkehrsmeldungen übertragen werden können, werden zur Ankündigung von TMC-Verkehrsmeldungen enthaltenden Typ-8A-Gruppen im RDS-Datenstrom Gruppen des Typs 3A vorausgeschickt (Figur 2). Diese enthalten im vierten Block 14 eine so genannte Anwendungskennung (Application ID, AID) 41, welche angibt, welche Informationsart in den folgenden Gruppen des Typs 8A übertragen wird, im vorliegenden Fall also TMC-Meldungen. Weiter enthalten diese eine Ortstabellennummer (location table number, LTN) 42, welche angibt, welche aus einer Mehrzahl von möglichen Ortstabellen zur Codierung der Ereignisorte senderseitig verwendet worden ist und folgerichtig auch empfängerseitig zu Decodierung der Ortscodes verwendet werden soll. Verschiedene Ortstabellen sind dabei beispielsweise zur Codierung von Orten in mehreren Ländern zu ermöglichen, d.h. für Deutschland gibt es eine erste, Frankreich eine zweite usw. Ortstabelle.

Schließlich sieht der Standard auch Gruppen des Typs 8A vor, in denen Verwaltungsinformationen (ADMIN 8A) übertragen werden. Diese unterscheiden sich von den die eigentlichen Verkehrsmeldungen tragenden Gruppen des Typs "8A" durch das Bit "T" 36, welches im Falle einer Verwaltungsgruppe des Wert "1" aufweist, im Falle von Verkehrsmeldungsgruppen hingegen den Wert "0".

Zur Dekodierung dieser TMC-Meldungen nach ALERT C-Standard, wie beispielsweise in den vorgenannten Normen ISO 14819-1, -2 und -3 beschrieben, müssen zunächst Land und die gültige Ortstabelle identifiziert werden. Dazu dient die LTN (Location Table Number) zusammen mit dem Programm-Identifikations- (PI-) Code des Senders. Aus diesen beiden Informationen lässt sich genau ermitteln, in welchem Land man sich befindet und welche LTN aktuell in Verwendung ist. Damit kann jeder kostenlose TMC-Dienst eindeutig identifiziert und dekodiert werden.

Der Standard wurde später rückwärtskompatibel erweitert, um Conditional Access TMC zu ermöglichen. Dazu wird in Gruppe 3A statt der gültigen LTN der Code 0 (Null) übertragen, der im alten Standard als "undefined" festgelegt wurde. Ein Gerät nach altem Standard kann mit diesem Code nichts anfangen und ignoriert die in den folgenden Gruppen des Typs 8A enthaltenen CA-TMC-Verkehrsmeldungen. Ein zum Empfang von CA-TMC-Verkehrsmeldungen erkennt auf Grundlage der LTN "0", dass der Dienst verschlüsselte Verkehrsmeldungen überträgt. Die Verschlüsselung der Verkehrsmeldungen erfolgt dabei senderseitig über eine Verschlüsselung der Ortscodes nach einer von mehreren möglichen Vorschriften.

Um diese verschlüsselten Ortscodes empfängerseitig entschlüsseln zu können, wird in einer speziellen 8A-Gruppe (Figur 3) zunächst die tatsächliche LTN (before encryption) 51 übertragen, die im Regelfall die selbe Nummer sein kann, wie auch für den kostenlosen TMC-Dienst. Ferner wird eine Entschlüsselungs-Kennnummer (encryption ID ENCID) 52 übertragen, die in einer empfängerseitigen Entschlüsselungstabelle (Figur 4, Bezugszeichen 60) die eine anzuwendende von mehreren Entschlüsselungsvorschriften 61 bezeichnet. Die Entschlüsselungstabelle 60 steht allen Endgeräteherstellern zur Verfügung steht, die entsprechende Lizenzen zur Nutzung von CA-TMC an den Diensteanbieter bezahlen. Durch Anwendung der korrekten Entschlüsselungsvorschrift können den verschlüsselten empfangenen Location-Codes die korrekten Location-Codes zugeordnet werden, denen dann wiederum mittels der Ortstabelle Orte zugeordnet werden können.

Die Lösung besteht darin, dass zumindest bestimmte, nämlich besonders dringende Meldungen, die im Ereignis- (Event-) Katalog als X-Urgent gekennzeichnet sind (z.B.: Geisterfahrer, Gefahrenmeldungen, Menschen, Tiere und Gegenstände auf der Fahrbahn), prinzipiell immer als freie Meldungen zur Verfügung gestellt werden müssen. Das würde auch den Forderungen der Verkehrsministerien entsprechen. Diese Meldungen müssen immer mit unverschlüsselten Location Codes 31 übertragen werden. Da zukünftige Empfangsgeräte auch LTN 0 erkennen können und in der entsprechenden Gruppe 8A auch die korrekte LTNBE (before encryption) 51 lesen können, die wie bereits erwähnt, meist identisch mit der üblichen nationalen LTN ist, kann dann die Meldung richtig empfangen werden, da der Code in unverschlüsselter Form vorliegt und die sonst erforderliche Entschlüsselungstabelle mit den Schlüsseln nicht notwendig ist und somit auch keine Lizenzkosten für Conditional Access TMC gezahlt werden müssen.

Zusätzlich ist im RDS-TMC Standard noch definiert, dass unter Verwendung eines zusätzlichen Labels die "default Urgency", also die standardmäßig eingestellte Dringlichkeit einer Meldung verändert, hier insbesondere erhöht, werden kann (siehe EN ISO 14819-1, Chapter 5.5.3, Label 1, Code 0). Mit dieser Möglichkeit können auch Meldungen mit normaler Dringlichkeit zu X-Urgent umgewandelt werden und erfindungsgemäß mit unverschlüsseltem Location Code übertragen werden.

Figur 5 zeigt eine Anordnung aus Rundfunksender 100 und Rundfunkempfänger 200 zur Durchführung des erfindungsgemäßen Verfahrens.

Der Sender 100 codiert Verkehrsmeldungen grundsätzlich gemäß dem Conditional Access (CA-) Verfahren. Dies bedeutet, dass zu Verkehrsereignissen, denen im Ereigniskatalog nicht die höchste Dringlichkeit zugeordnet ist, der zugehörige Ereignis-, also beispielsweise Unfallort, mit einem verschlüsselten Ortscode codiert wird. Im Falle von Verkehrsereignissen, denen hingegen im Ereigniskatalog die höchste Dringlichkeit zugeordnet ist, wird der Ereignisort demgegenüber unverschlüsselt anhand der Ortstabelle codiert.

Die so codierten Verkehrsmeldungen werden gemäß dem bekannte CA-TMC-Verfahren als Rundfunksignal 110 ausgestrahlt. Dies bedeutet, dass zum einen eine RDS-Gruppe 3A mit der Ortstabellennummer (LTN) "0", des weiteren eine Gruppe 8A gemäß Figur 3 mit der unverschlüsselten Ortstabelle (LTNBE) und der Entschlüsselungs-Kennnummer (ENCID) sowie eine weitere Gruppe 8A mit dem Ereigniscode (Event), der Fahrtrichtung (+/-) und dem Ortscode (Location) übertragen wird. Im Falle einer besonders dringenden Meldung, der im Ereigniskatalog die standardmäßige Dringlichkeit "x-urgent" zugeordnet ist, ist der übertragene Ortscode unverschlüsselt, im Falle geringerer Dringlichkeit hingegen verschlüsselt.

Der Empfänger 200 empfängt das vom Sender 100 ausgestrahlte Rundfunksignal 110, welches verschlüsselte (CA-) TMC-Verkehrsmeldungen enthält, über eine Antenne 210. In einem nachfolgenden Empfangsteil 220, das an sich hinlänglich bekannt ist und daher hier nicht näher beschrieben wird, wird das Rundfunksignal demoduliert und das RDS-Signal isoliert. Aus diesem werden in einem nachfolgenden RDS-Demodulator 230 die eigentlichen RDS-Informationen, hier also insbesondere die TMC-Informationen, gewonnen. Diese werden wiederum in einem nachgeschalteten Prozessor 240 verarbeitet.

Der Prozessor 240 analysiert eine aus dem RDS-Signal gewonnene Gruppe 3A daraufhin, ob sie die LTN "0" enthält. Ist dies der Fall, so handelt es sich bei dem empfangenen Rundfunksignal um eines, welches TMC-Verkehrsmeldungen nach dem Conditional Access-Verfahren beinhaltet. Enthält hingegen die erhaltene Gruppe 3A eine andere LTN, so handelt es sich nicht um ein CA-TMC-Signal, sondern um ein frei zugängliches, nicht verschlüsseltes TMC-Signal.

Im letzteren Fall, wenn also unverschlüsselte TMC-Verkehrsmeldungen empfangen werden, können diese in herkömmlicher Weise decodiert und ausgegeben (260) bzw. anderweit weiterverarbeitet, z.B. für im Rahmen einer Fahrroutenberechnung in einem Fahrzeugnavigationssystem berücksichtigt werden.

Im ersteren Fall, wenn also verschlüsselte CA-TMC-Verkehrsmeldungen empfangen werden, wird aus einer nachfolgenden Verwaltung-Gruppe 8A des RDS-Signals die Ortstabellennummer (LTNBE) 51 gewonnen.

Bei den darauf folgenden Gruppen 8A wird jeweils der Ereigniscode 32 ausgewertet und daraufhin geprüft, ob das zugeordnete Ereignis ein Ereignis mit normaler, geringer oder besonders hoher Dringlichkeit (x-urgent) ist. Handelt es sich um ein Ereignis mit geringerer als besonders hoher Dringlichkeit, geht der Prozessor 240 davon aus, dass der zugehörige Ortscode dieser Meldung verschlüsselt übertragen worden ist. Da dessen Verwendung ohne Entschlüsselung zu fehlerhaften Meldungen führen würde, wird die gesamte Meldung ignoriert.

Handelt es sich hingegen um ein Ereignis mit besonders hoher Dringlichkeit, kann der Prozessor 240 davon ausgehen, dass der zugehörige Ortscode unverschlüsselt übertragen worden ist und wertet diesen anhand der Ortstabelle 250, deren Nummer er in Form der LTNBE zuvor erhalten, in an sich bekannter Weise unter Berücksichtigung der Länderkennung des aus einer beliebigen Gruppe des RDS-Signals gewonnenen PI-Code aus. Ebenso werden auch die weiteren Meldungsbestandteile, insbesondere Fahrtrichtung und Ereignis ausgewertet.

Gemäß der bereits beschriebenen Weiterbildung können auch Meldungen mit standardmäßig geringer oder normaler Dringlichkeit die höchste Dringlichkeit zugeordnet werden. Hierzu wird im Rahmen einer Mehrsequenz-Meldung in einer folgenden Gruppe 8A ein entsprechendes Dringlichkeiterhöhungsbit (Label 1) gesetzt. Der Prozessor 240 ist für diese Möglichkeit dazu ausgebildet, dieses Bit auszuwerten und die Dringlichkeit des Ereignisses zu erhöhen. Verfügt das Ereignis sodann über die höchste Dringlichkeit, geht der Prozessor wieder von einem unverschlüsselten Ortscode aus und decodiert die Meldung in bekannter Weise.

## Patentansprüche

1. Verfahren zur Übertragung von codierten Verkehrsmeldungen über einen Datenkanal zur Übertragung verschlüsselter Verkehrsmeldungen,
**dadurch gekennzeichnet, dass** eine bestimmte Untermenge von Verkehrsmeldungen über den Datenkanal grundsätzlich in unverschlüsselter Form übertragen wird, wobei zur Verschlüsselung einer Verkehrsmeldung nur jeweils einer von mindestens zwei Bestandteilen der Verkehrsmeldung verschlüsselt wird, wobei der unverschlüsselte zweite Bestandteil eine Information über eine Dringlichkeit der Verkehrsmeldung enthält, wobei der erste Bestandteil der Verkehrsmeldung ein Ereignisort ist, welcher abhängig von der Dringlichkeit der Verkehrsmeldung verschlüsselt wird und wobei sich die Information über die Dringlichkeit aus einem Ereigniscode als zweitem Bestandteil ergibt und sich die Information über die Verschlüsselung des ersten Bestandteils aus der Dringlichkeit ergibt.

2. Verfahren nach Anspruch 1, **dadurch gekennzeichnet, dass** der erste Bestandteil nicht verschlüsselt wird, wenn die Dringlichkeit der Verkehrsmeldung einen festgelegten Wert hat.

3. Verfahren nach Anspruch 2, **dadurch gekennzeichnet, dass** der festgelegte Wert eine hohe Dringlichkeit, insbesondere den Wert "X-Urgent", darstellt.

4. Verfahren nach einem der vorhergehenden Ansprüche, **dadurch gekennzeichnet, dass** die Verkehrsmeldungen nach dem TMC-Standard codiert sind.

5. Verfahren nach Anspruch 1, **dadurch gekennzeichnet, dass** sich die Dringlichkeit der Verkehrsmeldung aus einem Ereigniscode als zweitem Bestandteil in Verbindung mit einer gegebenenfalls vorhandenen Dringlichkeitserhöhungsinformation für den zweiten Bestandteil ergibt.

6. Verfahren nach einem der vorhergehenden Ansprüche, **dadurch gekennzeichnet, dass** der Datenkanal zur Übertragung verschlüsselter Verkehrsmeldungen alle Verkehrsmeldungen umfasst, bei denen eine Ortstabellennummer, die eine Zuordnung zu Orten umfasst, den Wert 0 hat, was die einer Übertragung von TMC-Verkehrs-meldungen nach dem Conditional-Access-Verfahren entspricht.

7. Verkehrsmeldungssender mit Mitteln zum Übertragen von Verkehrsmeldungen nach einem der vorhergehenden Ansprüche.

8. Verfahren zum Empfangen von codierten Verkehrsmeldungen über einen Datenkanal zur Übertragung von teilweise verschlüsselten Verkehrsmeldungen,
**dadurch gekennzeichnet, daß**
- mindestens zwei Bestandteile einer Verkehrsmeldung empfangen werden, von denen je nur der erste Bestandteil verschlüsselt sein kann,
- wobei dem zweiten unverschlüsselten Bestandteil ein Ereigniscode entnommen wird, aus dem sich eine Dringlichkeit der Verkehrsmeldung ergibt,
- wobei der erste Bestandteil der Verkehrsmeldung ein Ereignisort ist, der abhängig von der Dringlichkeit der Verkehrsmeldung ohne Entschlüsselung weiterverarbeitet wird.

9. Verfahren nach Anspruch 10, **dadurch gekennzeichnet, dass** der erste Bestandteil ohne Entschlüsselung weiterverarbeitet wird, wenn die Dringlichkeit der Verkehrsmeldung einen festgelegten Wert hat.

10. Verfahren nach einem der Ansprüche 8 oder 9, **dadurch gekennzeichnet, dass** sich die Dringlichkeit der Verkehrsmeldung aus einem Ereigniscode als zweitem Bestandteil in Verbindung mit einer gegebenenfalls vorhandenen Dringlichkeitserhöhungsinformation für den zweiten Bestandteil ergibt.

11. Empfänger mit Mitteln zum Empfangen von Verkehrsmeldungen nach dem Verfahren eines der Ansprüche 8 bis 10.

## Claims

1. Method for transmitting coded traffic messages using a data channel for transmitting encrypted traffic messages,
**characterized in that** a particular subset of traffic messages is transmitted principally in an encrypted form using the data channel, wherein the encryption of a traffic message involves only a respective one of at least two components of the traffic message being encrypted, wherein the unencrypted second component contains a piece of information about an urgency of the traffic message, wherein the first component of the traffic message is an event location which is encrypted on the basis of the urgency of the traffic message, and wherein the piece of information about the urgency is obtained from an event code as a second component and the piece of information about the encryption of the first component is obtained from the urgency.

2. Method according to Claim 1, **characterized in that** the first component is not encrypted if the urgency of the traffic message has a stipulated value.

3. Method according to Claim 2, **characterized in that** the stipulated value is a high urgency, particularly the value "X-Urgent".

4. Method according to one of the preceding claims, **characterized in that** the traffic messages are coded on the basis of the TMC standard.

5. Method according to Claim 1, **characterized in that** the urgency of the traffic message is obtained from an event code as a second component in conjunction with a possibly present piece of urgency elevation information for the second component.

6. Method according to one of the preceding claims, **characterized in that** the data channel for transmitting encrypted traffic messages comprises all the traffic messages for which a location table number, which comprises an association with locations, has the value 0, which corresponds to transmission of TMC traffic messages using the conditional access method.

7. Traffic message station having means for transmitting traffic messages according to one of the preceding claims.

8. Method for receiving coded traffic messages using a data channel for transmitting partially encrypted traffic messages,
**characterized in that**
- at least two components of a traffic message are received, of which only the first component can be encrypted in each case,
- wherein the second unencrypted component provides an event code which provides an urgency of the traffic message,
- wherein the first component of the traffic message is an event location which is processed further without decryption on the basis of the urgency of the traffic message.

9. Method according to Claim 8, **characterized in that** the first component is processed further without decryption if the urgency of the traffic message has a stipulated value.

10. Method according to one of Claims 8 and 9, **characterized in that** the urgency of the traffic message is obtained from an event code as the second component in conjunction with a possibly present piece of urgency elevation information for the second component.

11. Receiver having means for receiving traffic messages according to the method in one of Claims 8 to 10.

## Revendications

1. Procédé de transmission de messages codés concernant le trafic sur un canal de données destiné à transmettre des messages cryptés concernant le trafic,
**caractérisé en ce que**
une certaine quantité partielle des messages concernant le trafic est transmise sur le canal de données fondamentalement sous forme non cryptée,
**en ce que** pour crypter un message concernant le trafic, seule une parmi au moins deux composantes du message de trafic est cryptée,
**en ce que** la deuxième composante, non cryptée, contient une information sur l'urgence du message concernant le trafic,
**en ce que** la première composante du message concernant le trafic est le lieu d'un événement et est cryptée en fonction de l'urgence du message concernant le trafic et
**en ce que** l'information concernant l'urgence est obtenue à partir d'un code d'événement qui constitue la deuxième composante, l'information sur le cryptage de la première composante résultant de l'urgence.

2. Procédé selon la revendication 1, **caractérisé en ce que** la première composante n'est pas cryptée si l'urgence du message concernant le trafic présente une valeur confirmée.

3. Procédé selon la revendication 2, **caractérisé en ce que** la valeur confirmée représente une haute urgence, et en particulier la valeur "X-urgent".

4. Procédé selon l'une des revendications précédentes, **caractérisé en ce que** les messages concernant le trafic sont codés selon la norme TMC.

5. Procédé selon la revendication 1, **caractérisé en ce que** l'urgence du message concernant le trafic résulte d'un code d'événement qui constitue la deuxième composante, en association à une éventuelle information de renforcement de l'urgence pour la deuxième composante.

6. Procédé selon l'une des revendications précédentes, **caractérisé en ce que** le canal de données qui sert à transmettre des messages cryptés concernant le trafic comporte tous les messages de trafic pour lesquels un numéro de tableau de localisation a la valeur 0 qui correspond à la transmission par le procédé d'accès conditionnel de messages TMC concernant le trafic, le numéro du tableau de localisation comportant une association à des lieux.

7. Emetteur de messages concernant le trafic, doté de moyens de transmission de messages concernant le trafic selon l'une des revendications précédentes.

8. Procédé de réception de messages codés concernant le trafic sur un canal de données servant à transmettre des messages concernant le trafic, dont certains sont cryptés, **caractérisé en ce qu'**au moins deux composantes d'un message concernant le trafic, dont seule la première composante peut être cryptée, sont reçues, **en ce qu'**un code d'événement d'où découle l'urgence du message concernant le trafic est repris dans la deuxième composante, non cryptée, et **en ce que** la première composante du message concernant le trafic est le lieu d'un événement qui est traité sans cryptage en fonction de l'urgence du message concernant le trafic.

9. Procédé selon la revendication 8, **caractérisé en ce que** la première composante est traitée sans cryptage si l'urgence du message concernant le trafic présente une valeur confirmée.

10. Procédé selon l'une des revendications 8 ou 9, **caractérisé en ce que** l'urgence du message concernant le trafic résulte d'un code d'événement qui constitue la deuxième composante en association avec une éventuelle information d'augmentation d'urgence pour la deuxième composante.

11. Récepteur doté de moyens de réception de messages concernant le trafic par le procédé selon l'une des revendications 8 à 10.
